# EUROPÄISCHE PATENTANMELDUNG

(11) **EP 4 375 435 A1**
(43) Veröffentlichungstag der Anmeldung: **29.05.2024**
(21) Anmeldenummer: 23211478.5
(22) Anmeldetag: 22.11.2023
(51) Int. Cl.: E03D 9/08

(54) **EINSTELLUNGSVORRICHTUNG FÜR EINE STABFÖRMIGE SPRITZEINHEIT EINER NICHT-ELEKTRISCHEN TOILETTENABDECKUNG**

(30) Priorität: 23.11.2022 CN 202223121467 U
(71) Anmelder: Oceanwell (Xiamen) Industrial Co., Ltd., Xiamen, Fujian (CN)
(72) Erfinder: PENG, Dong, Dongfu Town Haicang Dist., Xiamen (CN); PAN, Ruixue, Dongfu Town Haicang Dist., Xiamen (CN); ZHANG, Yongnong, Dongfu Town Haicang Dist., Xiamen (CN)
(74) Vertreter: Rätsch, Caroline

(57) **Zusammenfassung**

Die Erfindung betrifft eine Einstellungsvorrichtung für eine stabförmige Spritzeinheit einer nicht-elektrischen Toilettenabdeckung, umfassend eine Basis, eine stabförmige Spritzeinheit und eine der Wasserversorgung der stabförmigen Spritzeinheit dienende Wasserversorgungsleitung, wobei die stabförmige Spritzeinheit mit der Basis verbunden ist und auf der Basis in ihrer Längsrichtung hin- und hergehende Bewegungen ausführen kann. An dem Gehäuse der stabförmigen Spritzeinheit ist in deren Längsrichtung eine Zahnleiste vorgesehen. Ferner sind ein mit der Zahnleiste kämmendes erstes Zahnrad sowie eine Einstellverbindung für die stabförmige Spritzeinheit umfasst, die das erste Zahnrad antreibt. Die Einstellverbindung für die stabförmige Spritzeinheit ist an der Basis angebracht, wobei das erste Zahnrad an einem Ende der Einstellverbindung für die stabförmige Spritzeinheit befestigt ist, während sich das andere Ende der Einstellverbindung für die stabförmige Spritzeinheit über den Seitenrand der Basis hinauserstreckt. Das äußere Ende der Einstellverbindung für die stabförmige Spritzeinheit erstreckt sich über den Seitenrand der Basis hinaus. Durch eine manuelle Betätigung der Einstellverbindung für die stabförmige Spritzeinheit kann das erste Zahnrad in Drehung versetzt und damit Bewegung der stabförmigen Spritzeinheit gesteuert werden, so dass im nicht-elektrischen Modus die Wasserspritzposition der stabförmigen Spritzeinheit zur Reinigung des Gesäßes oder zur Reinigung des weiblichen Intimbereichs eingestellt werden kann.

## Beschreibung

### Technisches Gebiet

Die vorliegende Erfindung betrifft eine Einstellungsvorrichtung für eine stabförmige Spritzeinheit einer Toilettenabdeckung, insbesondere eine Einstellungsvorrichtung für eine stabförmige Spritzeinheit einer nicht-elektrischen Toilettenabdeckung.

### Stand der Technik

Eine stabförmige Spritzeinheit dient zum Spritzen von Wasser und ermöglicht Funktionen wie die Reinigung eines Gesäßes, die Reinigung eines weiblichen Intimbereichs usw. Die stabförmige Spritzeinheit ist aus- und einfahrbar und kann bei Nichtverwendung in die Abdeckung eingefahren werden, um bei der Verwendung zum Spritzen von Wasser nach außen ausgefahren zu werden.

Toilettenabdeckungen sind in den beiden Varianten elektrisch und nicht-elektrisch bekannt, wobei bei der elektrischen Toilettenabdeckung üblicherweise ein Elektromotor zum unmittelbaren Antrieb des Aus- und Einfahrens der stabförmigen Spritzeinheit dient. Der Motor ermöglicht die Steuerung der stabförmigen Spritzeinheit zum präzisen Ausfahren in die Position zur Reinigung des Gesäßes oder in die Position zur Reinigung des weiblichen Intimbereichs, wobei eine Steuerung der Ausfahrdistanz der stabförmigen Spritzeinheit möglich ist. Bei der nicht-elektrischen Toilettenabdeckung erfolgt der Antrieb der stabförmigen Spritzeinheit zum Aus- und Einfahren durch die Schubkraft der Wasserströmung. Es ist jedoch mittels Wasserströmung keine Steuerung zum Ausfahren der stabförmigen Spritzeinheit zu der jeweiligen Position möglich, in der das Gesäß oder der weibliche Intimbereich gereinigt wird. Daher sind für die Reinigung des Gesäßes und die Reinigung des weiblichen Intimbereichs zwei unterschiedliche stabförmige Spritzeinheiten erforderlich, oder es sind an der stabförmigen Spritzeinheit für die Reinigung des Gesäßes und die Reinigung des weiblichen Intimbereichs unterschiedliche Wasserspritzdüsen erforderlich. Wegen der erheblichen räumlichen Beschränkung der Abdeckung kommen bei den meisten Konstruktionen unterschiedliche Wasserspritzdüsen an der stabförmigen Spritzeinheit zur Reinigung des Gesäßes und des weiblichen Intimbereichs zum Einsatz, wobei darüber hinaus die Wasserversorgung der beiden Wasserspritzdüsen über jeweils unterschiedliche Wasserversorgungsleitungen erfolgt. Allerdings führt das Vorsehen von zwei Wasserversorgungsleitungen innerhalb der stabförmigen Spritzeinheit zu einem komplizierten inneren Aufbau der stabförmigen Spritzeinheit und ist auch ungünstig hinsichtlich einer Miniaturisierung der stabförmigen Spritzeinheit. Zudem kann die Wasserspritzposition der stabförmigen Spritzeinheit bei körperlichen Unterschieden unterschiedlicher Nutzer nicht eingestellt werden, so dass es an einer nutzerorientierten Konzeption fehlt.

### Erfindung

Die vorliegende Erfindung schafft eine Einstellungsvorrichtung für eine stabförmige Spritzeinheit einer nicht-elektrischen Toilettenabdeckung, mit der die Wasserspritzposition der stabförmigen Spritzeinheit manuell eingestellt werden kann, wobei die Konstruktion der stabförmigen Spritzeinheit gleichzeitig einfach gehalten wird, wodurch die Nachteile im Stand der Technik überwunden werden. Die vorliegende Erfindung stellt zur Lösung des gestellten technischen Problems erfindungsgemäß zur Verfügung eine:
Einstellungsvorrichtung für eine stabförmige Spritzeinheit einer nicht-elektrischen Toilettenabdeckung, umfassend eine Basis, eine stabförmige Spritzeinheit und eine der Wasserversorgung der stabförmigen Spritzeinheit dienenden Wasserversorgungsleitung, wobei die stabförmige Spritzeinheit mit der Basis verbunden ist und auf der Basis in ihrer Längsrichtung hin- und hergehende Bewegungen ausführen kann, wobei an dem Gehäuse der stabförmigen Spritzeinheit in deren Längsrichtung eine Zahnleiste angeordnet ist, wobei ferner ein mit der Zahnleiste kämmendes erstes Zahnrad sowie eine Einstellverbindung für die stabförmige Spritzeinheit umfasst sind, die das erste Zahnrad drehend antreibt und an der Basis angebracht ist, wobei das erste Zahnrad an einem Ende der Einstellverbindung für die stabförmige Spritzeinheit befestigt ist, während sich das andere Ende der Einstellverbindung für die stabförmige Spritzeinheit über einen Seitenrand der Basis hinauserstreckt, und wobei die Einstellverbindung eine durchgehende Stange oder eine Verbindung aus mehreren Stangen oder mehrere verbundene Stangen aufweist, bei welchen die Enden zweier benachbarter Stangen durch Zahnradübertragung gekoppelt sind.

Das äußere Ende der Einstellverbindung für die stabförmige Spritzeinheit erstreckt sich über den Seitenrand der Basis hinaus, wobei durch eine manuelle Betätigung der Einstellverbindung für die stabförmige Spritzeinheit das erste Zahnrad mitgedreht werden kann und somit die Bewegung der stabförmigen Spritzeinheit gesteuert wird, so dass in einem nicht-elektrischen Modus die Wasserspritzposition der stabförmigen Spritzeinheit zur Reinigung des Gesäßes oder der Wasserspritzposition zur Reinigung des weiblichen Intimbereichs eingestellt werden kann, ohne dass eine Änderung der inneren Konstruktion der stabförmigen Spritzeinheit erforderlich ist, wobei die Konstruktion der stabförmigen Spritzeinheit einfach ist.

Bei einer vorteilhaften Ausführungsform ist ferner ein Durchflussventil zum Einstellen der Durchflussmenge der Wasserversorgungsleitung und eine Durchfluss-Einstellverbindung zur Betätigung des Durchflussventils umfasst, wobei das Durchflussventil und die Durchfluss-Einstellverbindung auf der Basis angeordnet sind, wobei sich das äußere Ende der Durchfluss-Einstellverbindung über den Seitenrand der Basis hinauserstreckt, und wobei die Durchfluss-Einstellverbindung eine durchgehende Stange oder eine Verbindung aus mehreren Stangen oder mehrere verbundene Stangen aufweist, bei welchen die Enden zweier benachbarter Stangen durch Zahnradübertragung gekoppelt sind. Durch eine manuelle Betätigung des Durchflussventils über die Durchfluss-Einstellverbindung kann im nicht-elektrischen Modus das Einstellen der Wasserspritzmenge der stabförmigen Spritzeinheit vorgenommen werden.

Vorzugsweise sind an dem inneren Ende der Durchfluss-Einstellverbindung ein zweites Zahnrad und an dem Durchflussventil ein drittes Zahnrad angeordnet, wobei das zweite Zahnrad und das dritte Zahnrad miteinander kämmen, wobei die Durchflussmenge eingestellt werden kann, indem die Durchfluss-Einstellverbindung manuell gedreht und damit das dritte Zahnrad mitgedreht wird, um den Durchfluss einzustellen. Durch das Ineinandergreifen von zweitem Zahnrad und drittem Zahnrad kann die Präzision der Steuerung des Durchflussventils erhöht werden.

Vorteilhaft ist vorgesehen, dass die Einstellverbindung für die stabförmige Spritzeinheit eine erste Quer-Stange, eine zweite Quer-Stange und eine Zahnradgruppe aufweist, die die erste Quer-Stange und die zweite Quer-Stage verbindet, wobei das erste Zahnrad mit dem inneren Ende der ersten Quer-Stange verbunden ist, wobei es sich bei der zweiten Quer-Stange um eine Hohlstangen-Konstruktion handelt, und wobei die zweite Quer-Stange die Durchfluss-Einstellverbindung umschließt. Hierdurch sind die durch die außerhalb der Basis freiliegenden Seiten der Einstellverbindung für die stabförmige Spritzeinheit und der Durchfluss-Einstellverbindung gebildeten Betätigungsenden konzentriert an derselben Stelle vorgesehen, was eine einfache Betätigung ermöglicht. Gleichzeitig erfolgt das Einstellen der Position der stabförmigen Spritzeinheit und die Steuerung des Durchflusses koaxial, was zu einer kompakten Konstruktion führt, Raum für die Anordnung der Konstruktion einspart und die innere Konstruktion innerhalb der Vorrichtung vereinfacht. Im Übrigen kann die Zahnradgruppe die Genauigkeit beim Einstellen der Position der stabförmigen Spritzeinheit erhöhen.

Bei einer vorteilhaften beispielhaften Ausführungsform ist vorgesehen, dass das äußere Ende der zweiten Quer-Stange außerhalb des Seitenrands der Basis eine Ringhülse aufweist, wobei das äußere Ende der Durchfluss-Einstellverbindung mit einem Durchfluss-Drehknopf verbunden ist, der teilweise in die Ringhülse eingesteckt ist.

Vorteilhaft ist vorgesehen, dass die Zahnradgruppe ein mit dem inneren Ende der zweiten Quer-Stange verbundenes Antriebsrad, ein mit dem äußeren Ende der ersten Quer-Stange verbundenes angetriebenes Rad sowie ein Zwischenrad umfasst, das zwischen dem Antriebsrad und dem angetriebenen Rad übertragend mit diesen verbunden ist.

Bei einer vorteilhaften beispielhaften Ausführungsform ist vorgesehen, dass die erste Quer-Stange und das Durchflussventil jeweils auf einer Seite der zweiten Quer-Stange angeordnet sind.

Vorteilhafterweise weist die Basis einen Vorsprung auf, wobei die stabförmige Spritzeinheit auf dem Vorsprung angeordnet ist, wobei auf beiden Seiten des Gehäuses der stabförmigen Spritzeinheit Gleitfedern vorgesehen sind, und wobei an dem Vorsprung jeweils eine mit den Gleitfedern zusammenwirkende Gleitschiene vorgesehen ist. Die stabförmige Spritzeinheit wird durch einen durch den Vorsprung gebildeten Rahmen ausgerichtet, um die Stabilität und Beständigkeit der Bewegungsbahn der stabförmigen Spritzeinheit zu gewährleisten.

Vorzugsweise ist die Zahnleiste auf der Unterseite der Gleitfeder auf einer Seite der stabförmigen Spritzeinheit angeordnet.

Bei einer vorteilhaften Ausführungsform ist vorgesehen, dass die stabförmige Spritzeinheit aus- und einfahrbar ist. Bei der Benutzung kann die Wasserströmung zum Antrieb des Ausfahrens der stabförmigen Spritzeinheit genutzt werden, während die stabförmige Spritzeinheit bei der Nichtbenutzung eingefahren ist, so dass die stabförmige Spritzeinheit beim Einfahren eine geringe Länge aufweist und komfortabel an der Basis platziert werden kann.

### Figurenbeschreibung

Im Folgenden wird die Erfindung anhand von einem Ausführungsbeispiel im Zusammenhang mit den Figuren beschrieben.
Figur 1 zeigt eine perspektivische Ansicht einer Einstellungsvorrichtung für die stabförmige Spritzeinheit einer nicht-elektrischen Toilettenabdeckung.
Figur 2 zeigt eine teilweise Schnittansicht der Einstellungsvorrichtung für die stabförmige Spritzeinheit einer nicht-elektrischen Toilettenabdeckung nach Figur 1.
Figur 3 zeigt eine Ansicht der stabförmigen Spritzeinheit der Einstellungsvorrichtung für die stabförmige Spritzeinheit einer nicht-elektrischen Toilettenabdeckung nach Figur 1.
Figur 4 zeigt eine Ansicht der Einstellungsvorrichtung für die stabförmige Spritzeinheit einer nicht-elektrischen Toilettenabdeckung nach Figur 1 mit montiertem WC-Deckel und WC-Sitz.
Figur 5 zeigt eine Ansicht der stabförmigen Spritzeinheit, die sich von unterhalb des WC-Sitzes nach schräg unten erstreckt.

### Ausführungsbeispiel

Wie in Figur 1 bis Figur 5 gezeigt, handelt es sich um eine Einstellungsvorrichtung für eine stabförmige Spritzeinheit einer nicht-elektrischen Toilettenabdeckung, umfassend eine Basis 10, eine stabförmige Spritzeinheit 20 und eine der Wasserversorgung der stabförmigen Spritzeinheit dienende Wasserversorgungsleitung 30, wobei die stabförmige Spritzeinheit mit der Basis verbunden ist und auf der Basis in ihrer Längsrichtung hin- und hergehende Bewegungen ausführen kann und wobei die innere Konstruktion der stabförmigen Spritzeinheit zum Wasserspritzen nach dem Stand der Technik ausgebildet sein kann, so wie auch die Wasserversorgungsleitung nach dem Stand der Technik ausgebildet sein kann. An dem Gehäuse der stabförmigen Spritzeinheit 20 ist in deren Längsrichtung eine Zahnleiste 22 angeordnet, wobei ferner ein mit der Zahnleiste kämmendes erstes Zahnrad 40 sowie eine Einstellverbindung für die stabförmige Spritzeinheit 50 umfasst sind, die das erste Zahnrad drehend antreibt. Die Einstellverbindung 50 für die stabförmige Spritzeinheit ist an der Basis 10 angebracht, wobei das erste Zahnrad 40 an einem Ende der Einstellverbindung für die stabförmige Spritzeinheit befestigt ist, während sich das andere Ende der Einstellverbindung für die stabförmige Spritzeinheit über einen Seitenrand der Basis 10 hinauserstreckt. Die Einstellverbindung 50 für die stabförmige Spritzeinheit dieses Ausführungsbeispiels weist mehrere verbundene Stangen auf, wobei die Enden zweier benachbarter Stangen durch Zahnradübertragung gekoppelt sind. Selbstverständlich kann es sich auch um eine durchgehende Stange oder um eine Verbindung aus mehreren Stangen handeln. Es ist lediglich erforderlich, dass das erste Zahnrad drehend angetrieben werden kann.

Während der Benutzung versorgt die Wasserversorgungsleitung 30 die stabförmige Spritzeinheit 20 mit Wasser, so dass die stabförmige Spritzeinheit durch Spritzen von Wasser die Reinigung des Gesäßes oder die Reinigung des weiblichen Intimbereichs vornimmt. Über die Betätigung der Einstellverbindung kann die stabförmige Spritzeinheit angetrieben werden, um sie zu bewegen, so dass die Wasserspritzposition eingestellt werden kann.

Vorteilhaft sind ferner ein Durchflussventil 60 zum Einstellen der Durchflussmenge der Wasserversorgungsleitung 30 und eine Durchfluss-Einstellverbindung 70 zur Betätigung des Durchflussventils umfasst. Dies bedeutet, dass durch eine manuelle Betätigung der Durchfluss-Einstellverbindung der Öffnungsquerschnitt des Durchflussventils eingestellt werden kann, um dadurch den Durchfluss der Wasserversorgungsleitung zu steuern. Für das Durchflussventil kann ein Produkt nach dem Stand der Technik vorgesehen werden. Bei der konkreten Konstruktion und dem Prinzip handelt es sich um ausgereifte Technologien, so dass eine weitere Beschreibung an dieser Stelle entbehrlich ist. Das Durchflussventil 60 und die Durchfluss-Einstellverbindung 70 sind auf der Basis 10 angeordnet, wobei sich das äußere Ende der Durchfluss-Einstellverbindung 70 über den Seitenrand der Basis 10 hinaus erstreckt. Ebenso kann die Durchfluss-Einstellverbindung, wie bei dem vorliegenden Ausführungsbeispiel, eine Konstruktion mit einer durchgehenden Stange oder eine Verbindung mehrerer Stangen oder mehrere Stangen aufweisen, bei welchen die Enden zweier benachbarter Stangen durch Zahnradübertragung gekoppelt sind.

Vorzugsweise ist an dem inneren Ende der Durchfluss-Einstellverbindung 70 ein zweites Zahnrad 80 und an dem Durchflussventil 70 ein drittes Zahnrad 90 angeordnet, wobei das zweite Zahnrad und das dritte Zahnrad miteinander kämmen, wobei die Durchflussmenge eingestellt werden kann, indem die Durchfluss-Einstellverbindung manuell gedreht und damit das dritte Zahnrad mitgedreht wird, um den Durchfluss einzustellen.

Vorteilhaft ist vorgesehen, dass die Einstellverbindung 50 für die stabförmige Spritzeinheit eine erste Quer-Stange 52, eine zweite Quer-Stange 54 und eine Zahnradgruppe 56 aufweist, die die erste Quer-Stange und die zweite Quer-Stange antriebsmäßig verbindet, wobei das erste Zahnrad 40 mit dem inneren Ende der ersten Quer-Stange 52 verbunden ist, wobei es sich bei der zweiten Quer-Stange 54 um eine Hohlstangen-Konstruktion handelt, und wobei die zweite Quer-Stange 54 die Durchfluss-Einstellverbindung 70 umschließt. Somit können sich die zweite Quer-Stange 54 und die Durchfluss-Einstellverbindung 70 unabhängig voneinander und ohne gegenseitige Beeinträchtigung drehen. Dadurch, dass sie ineinander integriert sind, wird Platz eingespart.

Vorteilhaft ist vorgesehen, dass das äußere Ende der zweiten Quer-Stange 54 außerhalb des Seitenrands des Basis 10 eine Ringhülse 542 aufweist, wobei das äußere Ende der Durchfluss-Einstellverbindung 70 mit einem Durchfluss-Drehknopf 72 verbunden ist, der teilweise in die Ringhülse 542 eingesteckt ist. An der Ringhülse 542 ist vorteilhaft ein Mitnehmer angeordnet.

Vorteilhaft ist vorgesehen, dass die Zahnradgruppe 56 ein mit dem inneren Ende der zweiten Quer-Stange verbundenes Antriebsrad 562, ein mit dem äußeren Ende der ersten Quer-Stange verbundenes angetriebenes Rad 564 sowie ein Zwischenrad 566 umfasst, das zwischen dem Antriebsrad und dem angetriebenen Rad übertragend mit diesen verbunden ist.

Vorzugsweise sind die erste Quer-Stange 52 und das Durchflussventil 60 jeweils auf einer Seite der zweiten Quer-Stange 54 angeordnet.

Vorteilhafterweise weist die Basis 10 einen Vorsprung 12 auf, wobei die stabförmige Spritzeinheit 20 auf dem Vorsprung 12 angeordnet ist, wobei auf beiden Seiten des Gehäuses der stabförmigen Spritzeinheit 20 Gleitfedern 24 vorgesehen sind, und wobei an dem Vorsprung 12 jeweils eine mit den Gleitfedern zusammenwirkende Gleitschiene 14 vorgesehen ist. Die Gleitschiene übergreift jeweils die Oberseite der Gleitfedern und kann Bewegungen der stabförmigen Spritzeinheit beschränken.

Vorzugsweise ist die Zahnleiste 22 auf der Unterseite der Gleitfeder 24 auf einer Seite der stabförmigen Spritzeinheit angeordnet.

Vorteilhaft ist vorgesehen, dass die stabförmige Spritzeinheit 20 aus- und einfahrbar ausgebildet ist, also die stabförmige Spritzeinheit selbst aus- und einfahrbar sein kann, und beispielsweise durch die Wasserfluss angetrieben wird.

Wie in Figur 4 und Figur 5 gezeigt, ist die Einstellungsvorrichtung für die stabförmige Spritzeinheit unterhalb eines WC-Deckels und eines WC-Sitzes angeordnet, so dass sich die stabförmige Spritzeinheit normalerweise im verborgenen Zustand befindet, wobei sich die stabförmige Spritzeinheit 20 bei einer Benutzung vom WC-Sitz aus schräg nach unten und außen erstreckt.

Vorstehend wurden lediglich vorteilhafte Ausführungsbeispiele der Erfindung beschrieben, ohne dass diese eine Beschränkung des Umfangs der Erfindung bedeuten. Im Umfang der vorliegenden Erfindung und dem Inhalt der Beschreibung liegende äquivalente Modifikationen oder Ausgestaltungen fallen sämtlich unter den Schutzumfang der vorliegenden Erfindung.

## Patentansprüche

1. Einstellungsvorrichtung für eine stabförmige Spritzeinheit einer nicht-elektrischen Toilettenabdeckung, umfassend eine Basis, eine stabförmige Spritzeinheit und eine der Wasserversorgung der stabförmigen Spritzeinheit dienende Wasserversorgungsleitung, wobei die stabförmige Spritzeinheit mit der Basis verbunden ist und auf der Basis hin- und hergehende Bewegungen ausführen kann, **dadurch gekennzeichnet, dass** an dem Gehäuse der stabförmigen Spritzeinheit in deren Längsrichtung eine Zahnleiste angeordnet ist, wobei ferner ein mit der Zahnleiste kämmendes erstes Zahnrad sowie eine Einstellverbindung für die stabförmige Spritzeinheit umfasst sind, die das erste Zahnrad drehend antreibt, wobei die Einstellverbindung für die stabförmige Spritzeinheit an der Basis angebracht ist, wobei das erste Zahnrad an einem Ende der Einstellverbindung für die stabförmige Spritzeinheit befestigt ist, während sich das andere Ende der Einstellverbindung für die stabförmige Spritzeinheit über einen Seitenrand der Basis hinauserstreckt, und wobei die Einstellverbindung für die stabförmige Spritzeinheit eine durchgehende Stange oder eine Verbindung mehrerer Stangen oder mehrere verbundene Stangen aufweist, bei welchen die Enden zweier benachbarter Stangen durch Zahnradübertragung gekoppelt sind.

2. Einstellungsvorrichtung für eine stabförmige Spritzeinheit einer nicht-elektrischen Toilettenabdeckung nach Anspruch 1, **dadurch gekennzeichnet, dass** ferner ein Durchflussventil zum Einstellen der Durchflussmenge der Wasserversorgungsleitung und eine Durchfluss-Einstellverbindung zur Betätigung des Durchflussventils umfasst sind, wobei das Durchflussventil und die Durchfluss-Einstellverbindung auf der Basis angeordnet sind, wobei sich das äußere Ende der Durchfluss-Einstellverbindung über den Seitenrand der Basis hinauserstreckt, und wobei die Durchfluss-Einstellverbindung eine durchgehende Stange oder eine Verbindung mehrerer Stangen oder mehrere verbundenen Stangen aufweist, bei welchen die Enden zweier benachbarter Stangen durch Zahnradübertragung gekoppelt sind.

3. Einstellungsvorrichtung für eine stabförmige Spritzeinheit einer nicht-elektrischen Toilettenabdeckung nach Anspruch 2, **dadurch gekennzeichnet, dass** an einem inneren Ende der Durchfluss-Einstellverbindung ein zweites Zahnrad und an dem Durchflussventil ein drittes Zahnrad angeordnet sind, wobei das zweite Zahnrad und das dritte Zahnrad miteinander kämmen, und wobei die Durchflussmenge eingestellt werden kann, indem die Durchfluss-Einstellverbindung manuell gedreht und das dritte Zahnrad mitgedreht wird.

4. Einstellungsvorrichtung für eine stabförmige Spritzeinheit einer nicht-elektrischen Toilettenabdeckung nach Anspruch 3, **dadurch gekennzeichnet, dass** die Einstellverbindung für die stabförmige Spritzeinheit eine erste Quer-Stange, eine zweite Quer-Stange und eine Zahnradgruppe aufweist, die die erste Quer-Stange und die zweite Quer-Stage antriebsmäßig verbindet, wobei das erste Zahnrad mit dem inneren Ende der ersten Quer-Stange verbunden ist, wobei es sich bei der zweiten Quer-Stange um eine Hohlstangen-Konstruktion handelt, und wobei die zweite Quer-Stange die Durchfluss-Einstellverbindung umschließt.

5. Einstellungsvorrichtung für eine stabförmige Spritzeinheit einer nicht-elektrischen Toilettenabdeckung nach Anspruch 4, **dadurch gekennzeichnet, dass** das äußere Ende der zweiten Quer-Stange außerhalb des Seitenrands der Basis eine Ringhülse aufweist, wobei das äußere Ende der Durchfluss-Einstellverbindung mit einem Durchfluss-Drehknopf verbunden ist, der teilweise in die Ringhülse eingesteckt ist.

6. Einstellungsvorrichtung für eine stabförmige Spritzeinheit einer nicht-elektrischen Toilettenabdeckung nach Anspruch 4, **dadurch gekennzeichnet, dass** die Zahnradgruppe ein mit dem inneren Ende der zweiten Quer-Stange verbundenes Antriebsrad, ein mit dem äußeren Ende der ersten Quer-Stange verbundenes angetriebenes Rad sowie ein Zwischenrad umfasst, das zwischen dem Antriebsrad und dem angetriebenen Rad übertragend mit diesen verbunden ist.

7. Einstellungsvorrichtung für eine stabförmige Spritzeinheit einer nicht-elektrischen Toilettenabdeckung nach Anspruch 4, **dadurch gekennzeichnet, dass** die erste Quer-Stange und das Durchflussventil jeweils auf einer Seite der zweiten Quer-Stange angeordnet sind.

8. Einstellungsvorrichtung für eine stabförmige Spritzeinheit einer nicht-elektrischen Toilettenabdeckung nach Anspruch 1, **dadurch gekennzeichnet, dass** die Basis einen Vorsprung aufweist, wobei die stabförmige Spritzeinheit auf dem Vorsprung angeordnet ist, wobei auf beiden Seiten des Gehäuses der stabförmigen Spritzeinheit Gleitfedern vorgesehen sind, und wobei an dem Vorsprung jeweils eine mit den Gleitfedern zusammenwirkende Gleitschiene vorgesehen ist.

9. Einstellungsvorrichtung für eine stabförmige Spritzeinheit einer nicht-elektrischen Toilettenabdeckung nach Anspruch 8, **dadurch gekennzeichnet, dass** die Zahnleiste auf der Unterseite der Gleitfeder auf einer Seite der stabförmigen Spritzeinheit angeordnet ist.

10. Einstellungsvorrichtung für eine stabförmige Spritzeinheit einer nicht-elektrischen Toilettenabdeckung nach Anspruch 1, **dadurch gekennzeichnet, dass** die stabförmige Spritzeinheit aus- und einfahrbar ist.
